# EUROPÄISCHE PATENTSCHRIFT

(11) **EP 0 505 346 B1**
(45) Veröffentlichungstag und Bekanntmachung des Hinweises auf die Patenterteilung: **07.12.1994**
(21) Anmeldenummer: 92890053.9
(22) Anmeldetag: 10.03.1992
(51) Int. Cl.: F02F 7/00, F01M 1/02, F02B 75/20

(54) **Zylinderkurbelgehäuse einer Brennkraftmaschine mit Wasserkühlung**
Cylinder block for internal combustion engine with a liquid cooling system
Carter-bloc cylindre pour moteur à explosion avec refroidissement liquide

(30) Priorität: 20.03.1991 AT 627/91
(43) Veröffentlichungstag der Anmeldung: 23.09.1992
(73) Patentinhaber: AVL Gesellschaft für Verbrennungskraftmaschinen und Messtechnik mbH.Prof.Dr.Dr.h.c. Hans List, 8020 Graz (AT)
(72) Erfinder: Maier, Gerhard, A-8055 Neuseiersberg (AT); Obermayer, Bertram, A-8151 Hitzendorf (AT); Kling, Wolfgang, A-8010 Graz (AT)
(74) Vertreter: Krause, Walter, Dr. Dipl.-Ing.

(56) Entgegenhaltungen:
- EP-A- 0 173 886
- EP-A- 0 262 597
- DE-A- 3 803 546
- DE-A- 3 837 253
- GB-A- 1 365 805
- GB-A- 2 168 750
- US-A- 1 502 234

## Beschreibung

Die Erfindung bezieht sich auf ein Zylinderkurbelgehäuse einer Brennkraftmaschine mit Wasserkühlung, mit in Reihe angeordneten Zylindern, einer Ölpumpe, einem Wasserübertritt von der Kühlwasserpumpe zum Ölkühler, wobei Ölkühler und Ölfilter am Kurbelgehäuse angeflanscht sind, und wobei der Ölsaugkanal zur Ölpumpe und der Ölsaugraum der Ölpumpe, der Öldruckraum der Ölpumpe und der Übertritt vom Öldruckraum in den Ölkühlerraum und in den Ölfilter, die Aufnahme der Innenverzahnung der Ölzahnradpumpe sowie die Aufnahme der Ölpumpenlager mit dem Zylinderkurbelgehäuse mitgegossen sind.

Die DE-OS 38 03 546 beschreibt ein Kühlsystem zur Wasserkühlung von Motoröl eines Kraftfahrzeuges, bei dem das Ölpumpengehäuse, inklusive Ölsaugkanal, Öldruckkanal, sowie die Aufnahme der Innenverzahnung der Ölzahnradpumpe in einem Teil mit dem Zylinderkurbelgehäuse gefertigt ist. Wasserpumpengehäuse und Thermostatgehäuse sind allerdings nicht in das Zylinderkurbelgehäuse integriert. Die Art und Ausführung der Ölrückführung aus dem Zylinderkopf geht aus der DE-A nicht hervor.

In der GB-A 2 168 750 wird eine spezielle Öldurchflußmöglichkeit zur Kühlung des Öles beschrieben, wobei Durchflußkanäle für Schmieröl und Kühlwasser einteilig mit dem Zylinderkurbelgehäuse ausgeführt sind. Alle weiteren wesentlichen Teile, wie z.B. Ölpumpe, Wasserpumpe, Thermostatgehäuse und Massenausgleichsgehäuse sind jedoch nicht einteilig mit dem Zylinderkurbelgehäuse ausgeführt.

Aus der EP-A 0 262 697 ist es weiters bekannt, das Spiralgehäuse der Wasserpumpe teilweise in das Zylindergehäuse zu integrieren.

Zylinderkurbelgehäuse dieser bekannten Art sind in der Regel gegossen und es ist zumindest ein Teil der öl- wasserführenden Hilfseinrichtungen zumeist am Kurbelgehäuse angebaut und mittels externer Leitungen für Öl und Wasser miteinander verbunden. Dadurch sind die Einbauabmessungen wegen der erforderlichen Zugänglichkeit der Hilfseinrichtungen und deren externen Leitungen und Befestigungselementen unverhältnismäßig groß und es ist die Wartung der Zylinder-Kurbelgehäuse-Einheit erschwert und äußerst aufwendig.

Der Erfindung liegt die Aufgabe zugrunde, diese Nachteile zu beseitigen, insbesondere die Einbauabmessungen auf ein Mindestmaß zu verkleinern und außerdem die Wartung zu vereinfachen. Erfindungsgemäß geschieht dies dadurch, daß alle öl- und wasserführenden Teile der genannten Elemente des Zylinderkurbelgehäuses, mit Ausnahme der Ölkühler-Filter-Einheit, mit dem Zylinderkurbelgehäuse einteilig ausgeführt sind.

Die Erfindung geht von der Erkenntnis aus, daß nur durch die einteilige Ausführung aller oben genannten Teile mit dem Zylinderkurbelgehäuse die Bauabmessungen des Zylinderkurbelgehäuses, über die Summe der Einflüsse der einzelnen Teile auf die Bauabmessungen hinausgehend, entscheidend verkleinert werden können. Wird auch nur eines der genannten Teile nicht einteilig mit dem Zylinderkurbelgehäuse gestaltet, so kann diese entscheidende Verkleinerung nicht erreicht werden. Durch das Entfallen sämtlicher externen Leitungen wird auch die Wartung wesentlich vereinfacht und gleichzeitig die Betriebssicherheit erhöht. Erforderlichenfalls braucht bei der Wartung lediglich die Ölkühler-Filter-Einheit abgebaut werden. Es ergeben sich auch Einsparungen an Bearbeitungs- und Montagekosten, eine hohe Steifigkeit des Zylinderkurbelgehäuses, ein geräuschärmerer Betrieb sowie ein schnelles Erreichen der Betriebstemperatur.

Erfindungsgemäß ist dabei vorgesehen, daß Öl- und Wasserpumpe als eine Öl-Wasserpumpen-Einheit auf einer Welle, und Ölkühler und Ölfilter als eine Ölkühler-Filter-Einheit ausgeführt sind, und daß
a) der Saugraum (34) der Wasserpumpe, das Spiralgehäuse (18) der Wasserpumpe, der Wasserübergang (37) zum Ölkühlerraum der Ölkühler-Filter-Einheit, und die Aufnahme (45) der Wasserpumpendichtungen (48),
b) ein Wasserübertritt (6) vom Ölkühlerraum zum Raum (24) um die Zylinderbüchsen,
c) ein Kurzschlußkanal (23) zwischen dem Zylinderkopf und dem Saugraum (34) der Wasserpumpe, sowie äußere Anbauflächen (20) für Kühlwasserthermostat und
d) die Ölrücklaufkanäle (29) und (31) vom Zylinderkopf bis zur Ölwanne sowie der Rücklaufkanal (32) vom Zylinderkopf bis in den Raum der Antriebsräder und mit dem Zylinderkurbelgehäuse mitgegossen sind
und somit alle öl- und wasserführenden Teile der genannten Elemente des Zylinderkurbelgehäuses mit dem Zylinderkurbelgehäuse einteilig ausgeführt sind.

Dadurch sind die einzelnen Elemente mit dem Zylinderkurbelgehäuse mitgießbar und, soweit notwendig, auch bearbeitbar. Außer der Ölkühler-Filter-Einheit, welche am Zylinderkurbelgehäuse angeflanscht ist, sind somit alle öl- und wasserführenden Teile mit dem Zylinderkurbelgehäuse einteilig ausgeführt. Externe Leitungen sind dabei keine vorhanden.

In weiterer Ausgestaltung der Erfindung können, im Falle die Brennkraftmaschine mit zwei Massenausgleichswellen 2. Ordnung versehen ist, die Räume zur Aufnahme der Massenausgleichswellen samt Gegengewichten mit dem Zylinderkurbelgehäuse mitgegossen sein. Damit wird im Sinne der Zielsetzung der Erfindung eine weitere Minimierung der Dichtflächen und der Anzahl der Bauteile erreicht.

Die Erfindung wird nachfolgend anhand eines Ausführungsbeispieles näher erläutert. Es zeigen :
- Fig. 1: ein erfindungsgemäßes Zylinderkurbelgehäuse in Seitenansicht,
- Fig. 2: eine Ansicht dazu in Richtung des Pfeiles II in Fig. 1,
- Fig. 3: eine Ansicht in Richtung des Pfeiles III in Fig. 1, also von der Schwungradseite her,
- Fig. 4: einen Schnitt nach der Linie IV-IV in Fig. 1,
- Fig. 5: einen Schnitt nach der Linie V-V in Fig. 1,
- Fig. 6: einen Schnitt nach der Linie VI-VI in Fig. 1,
- Fig. 7: einen Schnitt nach der Linie VII-VII in Fig. 1,
- Fig. 8: einen Schnitt nach der Linie VIII-VIII in Fig. 2,
- Fig. 9: einen Teilschnitt nach der Linie IX-IX in Fig. 3,
- Fig.10: einen Teilschnitt nach der Linie X-X in Fig. 4,
- Fig.11: einen Schnitt nach der Linie XI-XI in Fig. 2,
- Fig.12: einen Schnitt nach der Linie XII-XII in Fig. 2,
- Fig.13: einen Teilschnitt nach der Linie XIII-XIII in Fig. 2 und
- Fig.14: einen Schnitt nach der Linie XIV-XIV in Fig. 2.

Das generell mit 1 bezeichnete Zylinderkurbelgehäuse besteht aus einem einzigen Gußstück und weist keine externen Leitungen auf. Die Stirnseite dieses Zylinderkurbelgehäuses 1 ist mit 2 und dessen Schwungradseite mit 3 bezeichnet. Am Zylinderkurbelgehäuse 1 ist ein Flansch 4 ausgebildet, der zur Befestigung des nicht dargestellten Ölkühler-Ölfilter-Gehäuses dient. Die entsprechenden Schrauben, welche am Flansch 4 angreifen, sind mit 5 bezeichnet. Durch die Verbindung des Ölkühler-Ölfilter-Gehäuses mit dem Zylinderkurbelgehäuse 1 über den Flansch 4 werden gleichzeitig dichte Verbindungen zwischen dem Ölkühler-Ölfilter-Gehäuse und dem Wasserübertritt 6 vom Ölkühler ins Kurbelgehäuse, dem Ölübertritt 7 des gefilterten Öles in den Ölhauptkanal 17, dem Übertritt des abgesteuerten Öles zum Abfluß in die Ölwanne über einen mitgegossenen Ablaufkanal und der Übertritt 9 vom Öl in den Ölkühler.

In der in Fig. 2 dargestellten Ansicht der Stirnseite 2 des Zylinderkurbelgehäuses 1 ist die seitlich angebrachte Öl-Wasser-Pumpe 10 ersichtlich, deren Mitte mit 11 bezeichnet ist. In die In Fig. 3 dargestellte Ansicht des Zylinderkurbelgehäuses 1 von der Schwungradseite her, sind die Mitte 11 der Öl-Wasser-Pumpe 10 sowie die beiden seitlich angeordneten Massenausgleichswellen 2. Ordnung 12 und 13, deren Mitten mit 12′ bzw. 13′ bezeichnet sind, ersichtlich.

In Fig. 4 sind die für die Öl-Wasser-Pumpe im Zylinderkurbelgehäuse vorgesehenen mitgegossenen Räume und Verbindungsleitungen ersichtlich. An den Ölsaugraum 14 der Ölpumpe schließt der gegossene Ölsaugkanal 15 zur Ölpumpe an und an den Öldruckraum 16 der Ölpumpe ist die Ölbohrung 9 in den Raum der Ölkühler-Filter-Einheit angeschlossen. Die in Motorlängsrichtung verlaufende Ölhauptbohrung ist mit 17 bezeichnet. An das Gehäuse 18 der Wasserpumpe schließt ein mit der Saugseite der Wasserpumpe integriertes Thermostatgehäuse 19 an, in welches der an der Fläche 20 anzubauende Wasserthermostat hineinragt. Zwischen dem Gehäuse 18 der Wasserpumpe und dem Ölsaugkanal 15 ist ein durch die Wand 22 gebildeter Raum 21 für die Massenausgleichswelle 12 angeordnet. Zwischen dem Zylinderkopf und der Wasserpumpe ist ein Wasserkurzschlußkanal 23 vorgesehen.

Aus Fig. 5 ist der Wassermantel des Zylinderteiles des Zylinderkurbelgehäuses 1 ersichtlich und mit 24 bezeichnet. Dieser Wassermantel ist über Kernlöcher 25 von außen zugänglich. Zu beiden Seiten der Zylinderbüchsen 26, deren Achsen mit 26'bezeichnet sind, sind die Ölhauptbohrungen 17 angeordnet, die in Längsrichtung verlaufen und die Kurbelwellenlager 27 über Zweigbohrungen 28 mit Öl versorgen.

Aus Fig. 6 ist der Wasserübertritt 6 vom Ölkühler ins Kurbelgehäuse ersichtlich und die Strömung durch den Pfeil 51 angedeutet.

In Fig. 7 ist der Übertritt 8 des abbesteuerten Öles in den mitgegossenen Ölrücklauf 29 dargestellt und die Ölströmung durch den Pfeil 30 veranschaulicht.

In Fig. 8 ist der mitgegossene Ölrücklaufkanal 31 (vorne) dargestellt, welcher sich an den Wassermantel 24 des Zylinders anlegt. In Fig. 9 ist der ebenfalls mitgegossene Ölrücklaufkanal 32 dargestellt. Die Anordnung von Öl- und Wasserpumpe bezüglich der Arbeitsräume und Verbindungsleitungen ist in Fig. 10 dargestellt. Der Öldruckraum 16 der Ölpumpe und der Übertritt 9 vom Öldruckraum 16 in den Ölkühlerraum der Ölkühler-Filter-Einheit in Richtung des Pfeiles 36 sind, sowie der Saugraum 34 der Wasserpumpe und das Spiralgehäuse 18 der Wasserpumpe, ebenfalls mit dem Zylinderkurbelgehäuse 1 mitgegossen. In Fig. 11 sind der Ölrücklaufkanal, vorne, 31, die Ölrücklaufkanäle, mitte, 35 der Ölrücklaufkanal, hinten, 32, und der Wasserkurzschlußkanal 23 ersichtlich. Aus der Fig. 12 ist der Ölabstieg vorne 31, der Ölabstieg mitte 35 und der Übertritt 37 von der Öl-Wasserpumpe zum Ölkühler der Ölkühler-Ölfilter-Einheit ersichtlich. Ebenfalls zu sehen sind der Ölsaugkanal 15 sowie der Saugraum 34 der Wasserpumpe.

Fig. 13 zeigt den Einbau von Ölpumpe 38 und Wasserpumpe 39 in das Zylinderkurbelgehäuse 1. Die Ölpumpe 38, deren Welle 40 in der Aufnahme 41 Ölpumpenlager 42 aufweist, ist mittels des Antriebszahnrades 43 angetrieben. Das Außenzahnrad der Ölpumpe ist mit 44 bezeichnet. Die Zahnräder der Ölpumpe befinden sich zwischen der Aufnahme 45 und dem Ölpumpendeckel 46. Das vom Zylinderkurbelgehäuse 1 gebildete Spiralgehäuse 18 ist mit diesem ebenfalls mitgegossen. Das Schaufelrad der Wasserpumpe 39 ist mit 39' bezeichnet. Der Deckel der Wasserpumpe ist mit 47, die Wasserpumpendichtungen mit 48 hervorgehoben.

Die gegenständliche Brennkraftmaschine ist mit zwei Massenausgleichswellen 2. Ordnung 12 und 13 versehen, welche in Räumen 49, die vom Zylinderkurbelgehäuse 1 gebildet werden, untergebracht sind. Dadurch wird im Rahmen der Erfindung an zusätzlichen Bauteilen eingespart.

## Patentansprüche

1. Zylinderkurbelgehäuse einer Brennkraftmaschine mit Wasserkühlung, mit in Reihe angeordneten Zylindern, einer Ölpumpe, einem Wasserübertritt von der Kühlwasserpumpe zum Ölkühler, wobei Ölkühler und Ölfilter am Kurbelgehäuse angeflanscht sind, und wobei der Ölsaugkanal zur Ölpumpe und der Ölsaugraum der Ölpumpe, der Öldruckraum der Ölpumpe und der Übertritt vom Öldruckraum in den Ölkühlerraum und in den Ölfilter, die Aufnahme der Innenverzahnung der Ölzahnradpumpe sowie die Aufnahme der Ölpumpenlager mit dem Zylinderkurbelgehäuse mitgegossen sind, **dadurch gekennzeichnet**, daß Öl- und Wasserpumpe als eine Öl-Wasserpumpen-Einheit auf einer Welle, und Ölkühler und Ölfilter als eine Ölkühler-Filter-Einheit ausgeführt sind, und daß
a) der Saugraum (34) der Wasserpumpe, das Spiralgehäuse (18) der Wasserpumpe, der Wasserübergang (37) zum Ölkühlerraum der Ölkühler-Filter-Einheit, und die Aufnahme (45) der Wasserpumpendichtungen (48),
b) ein Wasserübertritt (6) vom Ölkühlerraum zum Raum (24) um die Zylinderbüchsen,
c) ein Kurzschlußkanal (23) zwischen dem Zylinderkopf und dem Saugraum (34) der Wasserpumpe, sowie äußere Anbauflächen (20) für Kühlwasserthermostat und
d) die Ölrücklaufkanäle (29) und (31) vom Zylinderkopf bis zur Ölwanne sowie der Rücklaufkanal (32) vom Zylinderkopf bis in den Raum der Antriebsräder und mit dem Zylinderkurbelgehäuse mitgegossen sind
und somit alle öl- und wasserführenden Teile der genannten Elemente des Zylinderkurbelgehäuses mit dem Zylinderkurbelgehäuse einteilig ausgeführt sind.

2. Zylinderkurbelgehäuse nach Anspruch 1, bei Ausführung mit zwei Massenausgleichswellen 2. Ordnung, **dadurch gekennzeichnet**, daß die Räume (49) zur Aufnahme der Massenausgleichswellen (12, 13) samt Gegengewichten (50) mit dem Zylinderkurbelgehäuse mitgegossen sind.

## Claims

1. Cylinder block for a liquid-cooled internal combustion engine with cylinders arranged in line, an oil-pump, a water transfer passage from the coolant pump to the oil cooler, in which the oil cooler and the oil filter are mounted on the cylinder block, and in which the oil intake passage leading to the oil pump and the oil intake chamber of the oil pump, the oil delivery chamber of the oil pump and the transfer passage from the delivery chamber into the oil cooler chamber and the oil filter, the space for the internal teeth of the oil gear pump and the space for receiving the oil pump bearing are cast integrally with the cylinder block, characterised in that the oil and water pumps are formed as an oil-pump/water-pump unit on a shaft, and the oil cooler and oil filter are formed as an oil cooler/filter unit, and
a) the intake chamber (34) of the water pump, the volute casing (18) of the water pump and the water passage (37) to the oil cooler chamber of the oil cooler/filter unit, and the space (45) for receiving the water pump seals (48),
b) a water transfer passage (6) from the oil cooler to the coolant cavity (24) around the cylinders,
c) a by-pass passage (23) between the cylinder head and the intake chamber (34) of the water pump as well as an external mounting face (20) for the coolant thermostat, and
d) the oil return flow passages (29) and (31) from the cylinder head to the sump and the return flow passage (32) from the cylinder head into the drive wheel cavity are cast integrally with the cylinder block,
and thus all the oil-carrying and water-carrying parts of the stated elements of the cylinder block are formed integrally with the cylinder block.

2. Cylinder block according to claim 1, in a version with two second-order mass balance shafts characterised in that the spaces (49) for receiving the mass balance shafts (12, 13) and their balance weights (50) are cast integrally with the cylinder block.

## Revendications

1. Bloc cylindre d'un moteur à combustion interne à refroidissement par l'eau avec des cylindres disposés en ligne, une pompe à huile, un passage pour l'eau entre la pompe d'eau de refroidissement et le refroidisseur d'huile, le refroidisseur d'huile et le filtre à huile étant bridés sur le carter du vilebrequin, et le canal d'aspiration d'huile allant vers la pompe à huile et la chambre d'aspiration d'huile de la pompe à huile, la chambre de refoulement d'huile de la pompe à huile et le passage entre la chambre de refoulement d'huile et la chambre de refroidissement d'huile et le filtre à huile, le logement de la denture interne de la pompe d'huile à engrenage ainsi que le logement du palier de la pompe d'huile, sont venus de fonderie avec le bloc cylindre, bloc cylindre caractérisé en ce que la pompe d'huile et la pompe d'eau sont réalisées sous la forme d'une unité pompe d'huile-pompe d'eau sur un arbre, tandis que le refroidisseur d'huile et le filtre d'huile sont réalisés sous la forme d'une unité refroidisseur d'huile-filtre et en ce que :
a) la chambre d'aspiration (34) de la pompe à eau, le carter en spirale (18) de la pompe à eau, le passage pour l'eau (37) vers la chambre du refroidisseur d'huile de l'unité refroidisseur d'huile-filtre, et le logement (45) des joints d'étanchéité de la pompe à eau (48),
b) un passage (6) pour l'eau entre la chambre du refroidisseur d'huile et la chambre (24) autour des chemises des cylindres,
c) un canal de court-circuit (23) entre la tête de cylindres et la chambre d'aspiration (34) de la pompe à eau, ainsi que des surfaces externes de montage (20) pour le thermostat d'eau de refroidissement, et
d) les canaux de retour d'huile (29) et (31) de la tête des cylindres jusqu'au bac d'huile ainsi que le canal de retour (32) de la tête des cylindres jusque dans la chambre des roues d'entraînement sont venus de fonderie avec le bloc cylindre.
ainsi, toutes les parties des éléments mentionnés du bloc cylindre dans lesquelles circulent l'huile et l'eau sont réalisées d'un seul tenant avec le bloc cylindre.

2. Bloc cylindre selon la revendication 1, dans le cas d'une réalisation avec deux arbres d'équilibrage de masses de deuxième ordre, bloc cylindre caractérisé en ce que les chambres (49) destinées à recevoir les arbres d'équilibrage de masses (12), (13) y compris les contre-poids (50) sont venus de fonderie avec le bloc cylindre.
